# EUROPÄISCHE PATENTSCHRIFT

(11) **EP 2 009 954 B1**
(45) Veröffentlichungstag und Bekanntmachung des Hinweises auf die Patenterteilung: **24.02.2010**
(21) Anmeldenummer: 08104353.1
(22) Anmeldetag: 11.06.2008
(51) Int. Cl.: H04R 25/00

(54) **Hörgerät mit Ein-/Ausschalter und dazugehöriges Verfahren**
Hearing aid with on/off switch and corresponding method
Appareil auditif doté d'un interrupteur marche/arrêt et procédé correspondant

(30) Priorität: 26.06.2007 DE 102007029375
(43) Veröffentlichungstag der Anmeldung: 31.12.2008
(73) Patentinhaber: Siemens Audiologische Technik GmbH, 91058 Erlangen (DE)
(72) Erfinder: Fischer, Eghart, 91126 Schwabach (DE)
(74) Vertreter: Maier, Daniel Oliver

(56) Entgegenhaltungen:
- EP-A- 1 496 530
- US-A1- 2004 042 629

## Beschreibung

Die Erfindung bezieht sich auf ein im Patentanspruch 1 angegebenes Hörgerät mit einem Hinter-dem-Ohr-Teil und einem In-dem-Ohr-Teil und ein im Patentanspruch 10 angegebenes dazugehöriges Verfahren.

Hörgeräte mit einem Hinter-dem-Ohr-Teil und einem In-dem-Ohr-Teil sollen immer kleiner werden, wasserdicht sein und darüber hinaus auch optisch gut aussehen. Außerdem müssen die Schaltpositionen "Ein" bzw. "Aus" eines Ein-/Ausschalters am Hörgerät einfach auch für ältere Menschen erkennbar sein, so dass bekannte Druckschalter dafür nicht in Frage kommen. Somit ist die Integration eines Ein- und Ausschalters in ein kleines Hörgerät konstruktiv anspruchsvoll.

Aus der Patentschrift DE 198 52 758 C2 ist ein Hörgerät mit einem relativ großen Ein- und Ausschalter in Form eines an dem Hinter-dem-Ohr-Teil angebrachten Drehschalters mit Schaltnase bekannt.

Aus der EP 1 496 530 ist ein Hörgerät mit einem Hinter-dem-Ohr-Teil und einem In-dem-Ohr-Teil, welche durch ein Verbindungselement miteinander verbunden sind bekannt. Auf dem Verbindungselement ist ein Schaltelement mit zwei Schaltpositionen angeordnet, welches durch das Drücken von Knöpfen betätigt wird.

Die US 2004/042629 zeigt einen Ohrhörer mit einem Hinter-dem-Ohr-Teil und einem In-dem-Ohr-Teil, welche durch ein Verbindungselement miteinander verbunden sind. Die Stellung des Verbindungsstücks relativ zum Hinter-dem-Ohr-Teil definiert, ob der Ohrhörer dem linken oder rechten Ohr zugeordnet ist.

Es ist Aufgabe der Erfindung ein weiteres Hörgerät mit einem Ein-/Ausschalter anzugeben, welcher auch bei sehr kleinen Hörgeräten sichtbar ein- und ausschaltbar ist.

Gemäß der Erfindung wird die gestellte Aufgabe bei der Vorrichtung der eingangs erwähnten Art und dem dazugehörigen Verfahren durch die in den unabhängigen Patentansprüchen aufgeführten Merkmale gelöst, indem ein Ein-/Ausschalter mittels einem Verbindungselement zwischen Hinter-dem-Ohr-Teil und In-dem-Ohr-Teil eines Hörgeräts schaltbar ist.

Erfindungsgemäß umfasst das Hörgerät ein Hinter-dem-Ohr-Teil und ein In-dem-Ohr-Teil, welche durch ein Verbindungselement miteinander verbundenen sind. Zwischen dem Hinter-dem-Ohr-Teil und dem Verbindungselement ist ein mit dem Verbindungselement derart in Wirkverbindung stehendes Schaltelement angeordnet, dass durch eine Bewegung des Verbindungselements mindestens zwei Schaltpositionen des Schaltelements einstellbar sind.

Außerdem wird erfindungsgemäß ein Verfahren zum Ein- und Ausschalten eines Hörgeräts, umfassend ein Hinter-dem-Ohr-Teil und ein In-dem-Ohr-Teil, welche durch ein Verbindungselement miteinander verbundenen sind, angegeben. Bei diesem Verfahren werden durch eine Bewegung des Verbindungselements oder des Hinter-dem-Ohr-Teils mindestens zwei Schaltpositionen eingenommen.

Der Gegenstand der Erfindung hat den Vorteil, dass auch bei sehr kleinen Hörgeräten ein Ein-/Ausschalter, dessen Schaltpositionen leicht erkennbar und bedienbar sind, integrierbar ist.

Vorzugsweise ist die Bewegung des Verbindungselements eine Drehbewegung, insbesondere eine Drehung um einen Drehwinkel von neunzig Grad.

Das Schaltelement kann zwei Schaltpositionen aufweisen, wobei das Hörgerät bei einer ersten Schaltposition eingeschaltet und bei einer zweiten Schaltposition ausgeschaltet ist.

Dadurch ist das Hörgerät beim Tragen durch einen Hörgeräteträger eingeschaltet und kann nach Abnahme einfach ausgeschaltet werden.

Die Schaltpositionen des Schaltelements des Hörgeräts können durch Einrasten spürbar gemacht werden.

Dadurch sind die Schaltpositionen für einen Hörgeräteträger einfach erkennbar.

Vorzugsweise besteht das Schaltelement aus einem Drehschalter, umfassend eine auf dem Hinter-dem-Ohr-Teil angeordnete drehbare Buchse und ein mit dem Verbindungselement fest verbundenes, in die Buchse steckbares Steckerteil, wobei das in die Buchse gesteckte Steckerteil gemeinsam mit der Buchse drehbar ist.

Dadurch kann das Verbindungselement samt In-dem-Ohr-Teil vom Hinter-dem-Ohr-Teil einfach getrennt werden.

Eine elektrische Verbindung zwischen drehbarer Buchse und Hinter-dem-Ohr-Teil erfolgt vorzugsweise mittels Schleifkontakten und Schleifringen.

Dadurch werden elektrische Kabel im Verbindungselement trotz häufiger Drehbewegungen nicht beschädigt.

Das Verbindungselement kann einen Schall leitenden Schlauch und/oder elektrische Leitungen umfassen. Es kann starr sein oder aus einem Memorymaterial, das eine stabile, vorgebbare Endform des Verbindungselements gewährleistet, bestehen.

Weitere vorteilhafte Ausbildungen sind in den abhängigen Patentansprüchen angegeben.

Weitere Besonderheiten der Erfindung werden aus den nachfolgenden Erläuterungen eines Ausführungsbeispiels anhand von schematischen Zeichnungen ersichtlich.

Es zeigen:
- Figur 1: eine Ansicht eines ausgeschalteten Hörgeräts und
- Figur 2: eine Ansicht eines eingeschalteten Hörgeräts.

Figur 1 und Figur 2 zeigen eine Frontansicht eines Hörgeräts 1. Dieses umfasst ein Hinter-dem-Ohr-Teil 2, ein In-dem-Ohr-Teil 3 und ein diese beiden Teile 2,3 verbindendes Verbindungselement 4. Das Verbindungselement 4 ist mittels eines Schaltelements 5 mit dem Hinter-dem-Ohr-Teil 3 drehbar verbunden. Das Verbindungselement 4 ist in der Regel starr und dient zur Übertragung von elektrischen Signalen oder Schallwellen von dem Hinter-dem-Ohr-Teil 2 zu einem Hörer des In-dem-Ohr-Teils 3. Darüber hinaus dient es zum Fixieren des Hörgeräts 1 an der Ohrmuschel des Hörgeräteträgers. Es dient aber auch zum Einsetzen des In-dem-Ohr-Teils 3 in den Gehörgang, da das In-dem-Ohr-Teil 3 durch das starre Verbindungselement 4 leicht geführt werden kann.

Das Verbindungselement 4 besitzt beispielsweise als Kern einen Draht, und dieser ist zusammen mit einer elektrischen Verbindungsleitung mit einem Kunststoff umgeben. Das Verbindungselement 4 lässt sich beispielsweise warm verformen. In einer anderen Ausführungsform ist das Verbindungselement 4 ein warmverformbarer Schlauch, in dem Schallwellen vom Hinter-dem-Ohr-Teil 2 zum Ohrpassstück des In-dem-Ohr-Teils 3 übertragen werden.

Die Form des In-den-Ohr-Teils 3 ist günstiger Weise an den Gehörgang des Hörgeräteträgers exakt angepasst. Auch das Hinter-dem-Ohr-Teil 2 sollte exakt an den Raum hinter dem Ohr angeglichen sein. Des Weiteren lässt sich das Verbindungselement 4 in der Länge und in der Form an die Anatomie der Ohrmuschel des Hörgeräteträgers anpassen.

Das Schaltelement 5, durch das das Verbindungselement 4 mit dem Hinter-dem-Ohr-Teil 2 verbunden ist, ist beispielsweise ein Drehschalter 5 mit zwei Schaltpositionen "Ein" und "Aus". Durch Drehen 6 des Verbindungselements 4 durch beispielsweise den Hörgeräteträger kann zwischen diesen beiden Schaltpositionen geschaltet werden. Vorzugsweise unterscheiden sich die beiden Schaltpositionen durch einen Drehwinkel von 90 Grad des Verbindungselements 4 und rasten spürbar ein.

Das Verbindungselement 4 ist bevorzugt in das Schaltelement 5 steckbar ausgeführt.

Umfasst das Verbindungselement 4 auch elektrische Leitungen, so müssen diese durch den Drehschalter 5 geschliffen werden. Um unnötige und fehleranfällige Biegungen der elektrischen Leitungen zu vermeiden, erfolgt dies bevorzugt mittels Schleifkontakten, die sich in einem beweglichen Teil des Drehschalters 5 befinden und zu Schleifringen in einem festen Teil des Drehschalters 5 Kontakt halten. Durch Stecken des Verbindungselements 4 in den Drehschalter 5 erhalten die elektrischen Leitungen Kontakt zu den Schleifkontakten.

Ist das Verbindungselement 4 ein Schlauch zur Schallübertragung sind selbstverständlich keine Schleifkontakte und Schleifringe erforderlich. Beispielsweise werden aber ein im Hinter-dem-Ohr-Teil 2 angeordneter Schlauch und der Schlauch des Verbindungselements 4 passgenau drehbar verbunden, um eine reibungslose Schallübertragung zu ermöglichen.

Figur 1 zeigt das Hörgerät 1 im eingeschalteten Zustand. Das Verbindungselement 4 befindet sich in einer Position, in der das Hörgerät vom Hörgeräteträger benutzt bzw. getragen wird. Der Drehschalter 5 ist auf Position "Ein" gestellt.

Figur 2 zeigt das Hörgerät 1 im abgenommenen und ausgeschalteten Zustand. Das Verbindungselement 4 befindet sich in einer Position, die durch eine Drehung 6 beispielsweise um 90 Grad gegenüber der eingeschalteten Position verdreht ist. Der Drehschalter 5 ist auf Position "Aus" gestellt.

## Patentansprüche

1. Hörgerät (1) mit einem Hinter-dem-Ohr-Teil (2) und einem In-dem-Ohr-Teil (3), welche durch ein Verbindungselement (4) miteinander verbundenen sind,
**dadurch gekennzeichnet,**
**dass** zwischen Hinter-dem-Ohr-Teil (2) und dem Verbindungselement ein mit dem Verbindungselement (4) in Wirkverbindung stehendes Schaltelement (5) derart ungeordnet ist, dass durch eine zum Hinter-dem-Ohr-Teil (2) relative Bewegung (6) des Verbindungselements (4) mindestens zwei Schaltpositionen des Schaltelements (5) einstellbar sind.

2. Hörgerät (1) nach Anspruch 1,
**dadurch gekennzeichnet,**
**dass** die Bewegung (6) des Verbindungselements (4) eine Drehbewegung ist.

3. Hörgerät (1) nach Anspruch 2,
**dadurch gekennzeichnet,**
**dass** die Schaltpositionen durch einen die Schaltpositionen bestimmenden Drehwinkel von neunzig Grad unterscheidbar sind.

4. Hörgerät (1) nach einem der vorigen Ansprüche,
**dadurch gekennzeichnet,**
**dass** das Schaltelement (5) zwei Schaltpositionen aufweist, wobei das Hörgerät (1) bei einer ersten Schaltposition eingeschaltet und bei einer zweiten Schaltposition ausgeschaltet ist.

5. Hörgerät (1) nach einem der vorigen Ansprüche,
**dadurch gekennzeichnet,**
**dass** die Schaltpositionen des Schaltelements (5) durch Einrasten spürbar sind.

6. Hörgerät (1) nach einem der vorigen Ansprüche,
**dadurch gekennzeichnet,**
**dass** das Schaltelement (5) aus einem Drehschalter besteht, umfassend eine auf dem Hinter-dem-Ohr-Teil (2) angeordnete drehbare Buchse und ein mit dem Verbindungselement (4) fest verbundenes, in die Buchse steckbares Steckerteil, wobei das in die Buchse eingesteckte Steckerteil gemeinsam mit der Buchse drehbar ist.

7. Hörgerät (1) nach Anspruch 6,
**dadurch gekennzeichnet,**
**dass** eine elektrische Verbindung zwischen drehbarer Buchse und Hinter-dem-Ohr-Teil (2) mittels Schleifkontakten und Schleifringen erfolgt.

8. Hörgerät (1) nach einem der vorigen Ansprüche,
**dadurch gekennzeichnet,**
**dass** das Verbindungselement (4) einen Schall leitenden Schlauch und/oder elektrische Leitungen umfasst.

9. Hörgerät (1) nach einem der vorigen Ansprüche,
**dadurch gekennzeichnet,**
**dass** das Verbindungselement (4) starr ist oder aus einem Memorymaterial, das eine stabile, vorgebbare Endform des Verbindungselements (4) gewährleistet, besteht.

10. Verfahren zum Ein- und Ausschalten eines Hörgeräts (1), umfassend ein Hinter-dem-Ohr-Teil(2) und ein In-dem-Ohr-Teil(3), welche durch ein Verbindungselement (4) miteinander verbundenen sind,
**dadurch gekennzeichnet,**
**dass** durch eine zum Hinter-dem-Ohr-Teil relative Bewegung des Verbindungselements (4) mindestens zwei Schaltpositionen des Schaltelements einstellbar sind.

## Claims

1. Hearing device (1) comprising a behind-the-ear part (2) and an in-the-ear part (3) that are connected to one another by means of a connecting element (4),
**characterised in that**
a switching element (5) that is functionally connected to the connecting element (4) is arranged between the behind-the-ear part (2) and the connecting element (4) such that at least two switching positions of the switching element (5) can be adjusted by a movement (6) of the connecting element (4) relative to the behind-the-ear part (2).

2. Hearing device (1) according to claim 1,
**characterised in that**
the movement (6) of the connecting element (4) is a rotary motion.

3. Hearing device (1) according to claim 2,
**characterised in that**
the switching positions are distinguishable by an angle of rotation of ninety degrees that determines the switching positions.

4. Hearing device (1) according to one of the preceding claims,
**characterised in that**
the switching element (5) has two switching positions, with the hearing device (1) being switched on in a first switching position and switched off in a second switching position.

5. Hearing device (1) according to one of the preceding claims,
**characterised in that**
the switching positions of the switching element (5) engage noticeably.

6. Hearing device (1) according to one of the preceding claims,
**characterised in that**
the switching element (5) is composed of a rotary switch, comprising a rotatable female connector arranged on the behind-the-ear part (2) and a plug part that is rigidly connected to the connecting element (4) and that can be plugged into the female connector, with the plug part that is plugged into the female connector being rotatable together with the female connector.

7. Hearing device (1) according to claim 6,
**characterised in that**
an electrical connection between the rotatable female connector and the behind-the-ear part (2) is achieved by means of sliding contacts and slip rings.

8. Hearing device (1) according to one of the preceding claims,
**characterised in that**
the connecting element (4) comprises a sound-conducting tube and/or electrical cables.

9. Hearing device (1) according to one of the preceding claims,
**characterised in that**
the connecting element (4) is rigid or is composed of a memory material that ensures a stable, predefinable endform of the connecting element (4).

10. Method for switching on and off a hearing device (1) comprising a behind-the-ear part (2) and an in-the-ear part (3) that are connected to one another by means of a connecting element (4),
**characterised in that**
at least two switching positions of the switching element can be adjusted by a movement of the connecting element (4) relative to the behind-the-ear part.

## Revendications

1. Appareil auditif (1) comprenant une partie à placer derrière l'oreille (2) et une partie à placer dans l'oreille (3), lesquelles sont reliées l'une à l'autre par un élément de liaison (4),
**caractérisé en ce que**
un élément de commutation (5) en liaison fonctionnelle avec l'élément de liaison (4) est disposé entre la partie à placer derrière l'oreille et l'élément de liaison de telle sorte que, par un déplacement (6) de l'élément de liaison (4) par rapport à la partie à placer derrière l'oreille (2), au moins deux positions de commutation de l'élément de commutation (5) peuvent être réglées.

2. Appareil auditif (1) selon la revendication 1,
**caractérisé en ce que**
le déplacement (6) de l'élément de liaison (4) est un mouvement de rotation.

3. Appareil auditif (1) selon la revendication 2,
**caractérisé en ce que**
les positions de commutation peuvent être différenciées par un angle de rotation déterminant les positions de commutation de 90°.

4. Appareil auditif (1) selon l'une quelconque des revendications précédentes,
**caractérisé en ce que**
l'élément de commutation (5) présente deux positions de commutation, l'appareil auditif (1) étant connecté dans une première position de commutation et déconnecté dans une seconde position de commutation.

5. Appareil auditif (1) selon l'une quelconque des revendications précédentes,
**caractérisé en ce que**
les positions de commutation de l'élément de commutation (5) peuvent être ressenties par encliquetage.

6. Appareil auditif (1) selon l'une quelconque des revendications précédentes,
**caractérisé en ce que**
l'élément de commutation (5) se compose d'un interrupteur rotatif, comprenant une douille rotative disposé sur la partie à placer derrière l'oreille (2) et une partie de fiche reliée fixement à l'élément de liaison (4) et enfichable dans la douille, la partie de fiche insérée dans la douille pouvant tourner conjointement avec la douille.

7. Appareil auditif (1) selon la revendication 6,
**caractérisé en ce que**
une liaison électrique entre la douille rotative et la partie à placer derrière l'oreille (2) s'effectue au moyen de contacts par frottement et de bagues de frottement.

8. Appareil auditif (1) selon l'une quelconque des revendications précédentes,
**caractérisé en ce que**
l'élément de liaison (4) comporte un tube souple conduisant le son et/ou des lignes électriques.

9. Appareil auditif (1) selon l'une quelconque des revendications précédentes,
**caractérisé en ce que**
l'élément de liaison (4) est rigide ou est à base d'un matériau à mémoire qui garantit une forme finale stable et prédéfinissable de l'élément de liaison (4).

10. Procédé pour la connexion et la déconnexion d'un appareil auditif (1), comprenant une partie à placer derrière l'oreille (2) et une partie à placer dans l'oreille (3), qui sont reliées l'une à l'autre par un élément de liaison (4),
**caractérisé en ce que**
au moins deux positions de commutation de l'élément de commutation peuvent être réglées par un déplacement de l'élément de liaison (4) par rapport à la partie à placer derrière l'oreille.
